# FASCICULE DE BREVET EUROPEEN

(11) **EP 0 295 468 B1**
(45) Date de publication et mention de la délivrance du brevet: **18.12.1991**
(21) Numéro de dépôt: 88108396.8
(22) Date de dépôt: 26.05.1988
(51) Int. Cl.: B65H 59/16

(54) **Dévidoir**
Abwickelvorrichtung
Unwinding device

(30) Priorité: 05.06.1987 FR 8707893
(43) Date de publication de la demande: 21.12.1988
(73) Titulaire: ALTIC S.A.R.L., F-75013 Paris (FR)
(72) Inventeur: Gerest, Marcel, F-75014 Paris (FR)
(74) Mandataire: Freylinger, Ernest T.

(56) Documents cités:
- FR-A- 1 241 232
- US-A- 2 661 914
- US-A- 3 520 492

## Description

La présente invention concerne un dévidoir comprenant, dans le sens de défilement d'un fil, au moins un pressefil, éventuellement une poulie de renvoi, une poulie de freinage et une poulie montée sur l'une des extrémités d'un bras dynamométrique pivotant dont l'autre extrémité comporte un secteur gradué avec des moyens de positionnement du point d'accrochage d'une extrémité d'un ressort dynamométrique dont l'extrémité opposée agit sur une système de réglage du couple de freinage de ladite poulie de freinage afin d'assurer un réglage automatique de la tension du fil à la sortie du dévidoir, une poulie de sortie, disposée de telle manière par rapport à la poulie de freinage et au bras que, dans la position de travail de ce dernier, le fil forme sensiblement un angle droit entre la poulie de freinage et la poulie de sortie en passant par la poulie du bras dynamométrique en position de travail, tous ces éléments étant montés sur un panneau de support.

L'invention concerne plus particulièrement un dévidoir pour fils métalliques applicable aux machines à bobiner, à dévider, à câbler et, en général, à tous les appareils dans lesquels il est nécessaire d'assurer une tension constante et de valeur connue du fil pendant son défilement. Pour que le bobinage d'un fil métallique, p.ex. le bobinage d'un moteur ou d'un transformateur électrique, soit réalisé sous tension constante du fil, il faut exercer sur celui-ci un freinage déterminé pour lui assurer la tension nécessaire.

De plus, le dispositif doit être satisfaisant également pour le démarrage et l'arrêt du bobinage. Cette régulation du freinage doit demeurer satisfaisante, même si le bobinage à effectuer impose des impulsions plus ou moins importantes, et ce à la vitesse la plus élevée possible.

Ainsi, par exemple, lorsqu'on bobine une carcasse rectangulaire ou polygonale, la tension du fil présente une composante continue (la seule dans le cas du bobinage de carcasses cylindriques) qui est modulée par des impulsions engendrées par le passage des arêtes et qui entraînent la rupture lorsque croît la vitesse. D'un autre côté, pour avoir un bon rendement, il faut que celle-ci soit la plus élevée possible.

On approche de ce but avec les dispositifs connus d'après le brevet français No 1,241,232, et sa première addition No 76 577, ainsi que par le brevet britannique No 1 317 042. Ces documents concernent, en effet, un dévidoir du genre décrit dans le préambule. Dans ce dispositif, la tension du fil est fournie par la poulie de freinage, alors que les impulsions de tension engendrées par le bobinage sont absorbées au mieux par une oscilllation du bras dynamométrique, s'il est dans sa position de travail. La tension du fil correspondant à la composante continue, dépend du point d'accrochage du ressort dont la tension est transmise au dispositif de régulation du couple de freinage du bloc.

Le document US-2,661,914 décrit un dévidoir avec une poulie de sortie, disposée de telle manière par rapport à la poulie de freinage et au bras que, dans la position de travail de ce dernier, le fil forme sensiblement un angle droit entre la poulie de freinage et la poulie de sortie en passant par la poulie du bras dynamométrique en position de travail.

Quoique ces types connus de dévidoirs fonctionnent de manière satisfaisante, ils présentent une servitude de positionnement qui peut être gênante. De plus, le contrôle de la position de travail du bras n'est pas toujours confortable.

Dans les réalisations susmentionnées, la tension du fil en fonction de la rotation du bras suit une loi sinusoïdale, et en position de travail, la pente est encore importante, et il serait souhaitable qu'elle soit réduite, afin que la tension réglée du fil change le moins possible si le bras est écarté légèrement de sa position de travail par suite des impulsions dues au bobinage à réaliser.

Le but de la présente invention est de prévoir un dévidoir perfectionné dont les conditions d'utilisation sont facilitées et dont les performances techniques sont améliorées, en particulier en ce qui concerne la stabilité et le bobinage des carcasses rectangulaires.

Pour atteindre cet objectif, la présente invention propose un dévidoir du genre décrit dans le préambule, qui est essentiellement caractérisé en ce que le bras dynamométrique est monté de façon pivotante sur le bâti support de manière à occuper une position de travail sensiblement le long d'une arête du bâti, tandis que sa partie formant le secteur gradué légèrement courbé prolonge sensiblement cette même arête, ou lui est parallèle, en position de travail.

La position de travail du bras, le long de l'arête du bâti, est très facile à observer, et on peut, par conséquent, toujours faire fonctionner le dévidoir dans des conditions optimales, sans attention particulière.

Etant donné que le fil quitte le dévidoir par une poulie de sortie montée sur le bâti, il n'y a plus de contraintes pour le positionnement du dévidoir, par rapport a la machine à bobiner, le fil pouvant quitter le dévidoir dans n'importe qu'elle direction.

Selon une autre caractéristique de l'invention, l'ouverture du presse-fil est réalisable par une commande pivotante à l'encliquetage à deux positions, accessible depuis la face avant du bâti et comprenant un bouton moleté de réglage de la pression du serre-fil. Quant à la fermeture du presse-fil, celle-ci est réalisable par une manette pivotante à deux positions avec l'assistance d'un ressort, cette manette étant montée sur la face avant du bâti entre le presse-fil et la poulie de sortie. Cette commande se situe dans le plan du bâti et non perpendiculairement. Il n'est pas nécessaire d'avoir accès à la face arrière, ce qui permet d'accoupler un dévidoir droit et un gauche dans le minimum de largeur. Cette même commande assure également le positionnement contre la poulie de sortie d'un élément empêchant le fil de se dégager. L'implantation est telle que la main qui place le fil sur l'appareil peut, après le passage sur la poulie de sortie, assurer la fermeture du presse-fil et le verrouillage du fil de sortie, et ce sans lâcher le fil. C'est une grande commodité.

D'autres particularités et caractéristiques ressortiront de la description d'un mode de réalisation avantageux présenté ci-dessous, à titre d'illustration, en référence aux figures annexées dans lesquelles:
la figure 1 montre une vue latérale schématique d'un dévidoir avant la mise en place d'un fil;
la figure 2 montre le dévidoir de la figure 1 après la mise en place du fil;
la figure 3 montre le dévidoir de la figure 2 après le réglage, prêt au fonctionnement, et
la figure 4 montre une courbe illustrant le fonctionnement du dévidoir proposé par la présente invention en comparaison avec celle d'un dévidoir connu.

Le dévidoir proposé par la présente invention est représenté schématiquement par une vue latérale sur la figure 1. Ses éléments essentiels sont montés sur un bâti support 10 sensiblement rectangulaire pourvu d'une noix latérale 12 permettant sa fixation sur une broche non représentée. La référence 14 représente un presse-fil constitué d'une mâchoire fixe 16 et d'une mâchoire mobile 18, revêtues sur leurs surfaces de serrage d'une couche en matière déformable, p.ex. du feutre. La figure 1 illustre la position ouverte du presse-fil. Un bouton moleté 20 dépassant la base du bâti 10, et de ce fait facilement accessible permet le réglage de la force de serrage du presse-fil 14. Ce bouton 20 permet également, à l'aide d'un mécanisme monté sur la face arrière du bâti 10 et non visible sur la figure, d'ouvrir le presse-fil 14. A cet effet, le bouton 20 est déplacé de la position de la figure 2 correspondant à la fermeture du presse-fil 14 vers la position de la figure 1 pour déplacer la mâchoire mobile 18. Quoique l'ouverture du presse-fil 14 par déplacement du bouton 20 se fasse contre l'action d'un ressort, la position d'ouverture est, néanmoins, une position à encliquetage, c.-à-d. une position stable. La fermeture du presse-fil 14 est réalisée en pivotant la manette 22 d'un arrêt de fil de la position selon la figure 1 vers celle de la figure 2. Ce mouvement libère la mâchoire mobile 18 qui se ferme automatiquement sous l'action de son ressort non visible. Ce même mouvement de la manette 22 remet le bouton 20 dans la position de la figure 2 correspondant à la fermeture du presse-fil 14.

Les références 24 et 26 désignent respectivement une poulie de renvoi et une poulie de freinage. C'est cette dernière qui, en freinant la progression du fil, engendre la tension nécessaire de celui-ci à la sortie du dévidoir. Un bouton moleté 28 également accessible depuis la face avant du bâti 10 sert à modifier la force de freinage de la poulie 26. Le système de freinage de la poulie 26 et l'asservissement de la tension du fil se trouvent sur le verso du bâti 10 et ne sont pas visibles. Toutefois, étant donné que ces systèmes correspondent aux systèmes connus décrits dans chacun des documents précités, ils ne seront plus décrits en détail dans le contexte de la présente demande et le lecteur voudra bien se référer à un de ces documents pour de plus amples renseignements concernant la constitution et le fonctionnement de ces systèmes de freinage et d'asservissement de la tension.

L' autoréglage de la tension est effectué, de manière connue en soi, à l'aide d'un bras dynamométrique 34 qui agit par l'intermédiaire d'un ressort 36 sur le système de freinage pour augmenter ou diminuer automatiquement le couple de freinage exercée sur la poulie 26. Le bras dynamométrique 34 porte à son extrémité libre une poulie 40 et est monté, par son extrémité opposée, de façon pivotante sur un éperon 32 du bâti 10. Le bras 34 est prolongé, au delà de son axe de pivotement 42, par un secteur gradué 38 auquel est accroché le ressort dynamométrique 36 agissant sur le système de freinage. Le secteur 38 comporte une graduation en valeurs de tension correspondant à la plage de travail du dévidoir. Le repérage des valeurs de tension est tel que celles-ci augmentent progressivement depuis la région de l'axe de pivotement 42 vers l'extrémité libre du secteur. Le point d'accrochage du ressort 36 au secteur gradué est déplaçable le long de tous les repères figurant sur le secteur 38, p.ex. au moyen d'un curseur ou par une configuration du secteur 38 en dents de scie permettant la réception d'un crochet à l'extrémité libre du ressort 36. Le secteur gradué est, de préférence, en forme d'arc de cercle, le rayon de courbure correspondant à la longueur du ressort 36 en position de repos selon la figure 2. Le fil à bobiner quitte le dévidoir par une poulie de sortie 48.

Dans le cas de bobinages impulsionnels, le fil situé entre le dévidoir et la machine à bobiner peut être amené à vibrer comme une corde de violon, ce qui peut provoquer la rupture. On peut prévoir sur le dévidoir la fixation d'un bras articulé 43 permettant de placer sur ce trajet du fil un oeillet ou une queue de cochon 44, amortissant ces vibrations et permettant de ce fait de travailler plus vite.

La mise en place d'un fil 46 est extrêmement simple. Après avoir ouvert le presse-fil 14 au moyen du bouton 20, on passe le fil, à l'aide d'une seule main, successivement à travers le presse-fil 14, autour de la poulie de renvoi 24, autour de la poulie de freinage 26, autour de la poulie dynamométrique 40 et finalement autour de la poulie de sortie 48. Lors du passage autour de cette dernière, on peut actionner avec la même main et en même temps la manette 22 pour fermer le presse-fil 14 et l'arrêt de fil, le dévidoir et le fil 46 se présentant dés lors comme représentés sur la figure 2.

On va maintenant expliquer le réglage du dévidoir en référence aux figures 2 et 3. Après la mise en place du fil 46 , on accroche le ressort 36 sur le secteur 38 à l'endroit correspondant à la tension de bobinage souhaitée. On serre ensuite le système de freinage de la poulie 26 suffisamment, à l'aide du bouton 28 pour que cette poulie ne tourne pas lorsqu'on tire sur le fil à la sortie de la poulie 48. Le fil ne doit pas non plus glisser sur la poulie de freinage 26, autrement il faut serrer davantage le presse-fil 14 à l'aide du bouton 20. La prochaine opération consiste à mettre le bras dynamométrique 34 dans sa position opérative. Il faut remarquer ici que dans les dévidoirs connus, la position opérative du bras dynamométrique correspond approximativement à la position de repos du dévidoir de la présente invention et représentée sur la figure 2 après la mise en place du fil. Par contre, la position de travail du bras dynamométrique 34 est celle représentée à la figure 3 où le bras 34 est parallèle à l'arête longitudinale du bâti 10 et où le fil 46 passe sur la poulie baladeuse 40 de manière à ce que le brin sortant fasse approximativement un angle droit avec le brin entrant. Cette position de travail du bras 34 est très facile à repérer et ne demande pas beaucoup d'adresse de la part de l'opérateur. Il suffit simplement de tirer, à la sortie de la poulie 48, sur le fil 46 jusqu'à ce que le bras 34 pivote vers la position de la figuré 3 contre l'action du ressort dynamométrique 36 qui est allongé par le secteur gradué 38. Dans la position de la figure 3, on desserre ensuite le frein à l'aide du bouton 28 jusqu'à ce que la poulie 26 commence à tourner pour laisser passer le fil 46. On peut dès lors accrocher le fil 46 à la machine à bobiner. Lorsque celle-ci atteint sa vitesse de travail, il peut toutefois être opportun de corriger le réglage du freinage à l'aide du bouton 28 pour que le bras 34 soit ramené dans sa position de travail selon la figure 3 s'il est déplacé de celle-ci par la mise en action du bobinage ou s'il ne l'a pas été exactement auparavant.

Dans la position de la figure 3, le bras dynamométrique 34 est toujours en équilibre entre un couple résistant dû à l'élongation du ressort dynamo-métrique 36 et un couple-moteur exercé par la tension du fil 46 sous l'action de la machine à bobiner. Lorsque cette dernière est égale au couple de freinage réglable par le bouton 28, le fil est libéré par la rotation de la poulie 26.

Bien entendu, cette situation d'équilibre du bras 34 ne se produit pas seulement dans la position de travail selon la figure 3, mais également dans toutes les positions intermédiaires entre celle-ci et la position de repos selon la figure 2 si le réglage y est opéré. Toutefois,comme on va le démontrer par la suite, la position de travail selon la figure 3 est, compte tenu des couples de force en présence, la position optimale de travail.

Le fonctionnement du dévidoir décrit ci-dessus est un asservissement analogique. Si, par suite d'une augmentation momentanée de la force de traction lors du bobinage, la tension du fil à la sortie du dévidoir dépasse la tension affichée sur le secteur gradué 38 et à laquelle est accroché le ressort dynamométrique 36, le bras 34 effectue une rotation qui entraîne une élongation du ressort dynamométrique 36, donc un signal sur l'élément de réglage du couple du bloc qui est réduit. Or, une diminution de la force de freinage de la poulie 26 réduit la tension du fil jusqu'à rétablissement de l'équilibre et permet au bras dynamométrique 34 de revenir dans sa position de travail parallèle à l'arête du panneau 10.

De même, un relâchement de la tension du fil lors du bobinage permet au bras 34 de pivoter, dans le sens des aiguilles d'une montre, sous l'action du ressort dynamométrique 36. La contraction de celui-ci réduit sa force agissant sur le système de réglage du couple de freinage, ce qui fait augmenter la friction du frein et accroît la tension engendrée par la poulie 26 sur le fil 46 jusqu'à rétablissement de l'équilibre et pivotement du bras 34 vers sa position de travail. Ce système règle, par conséquent, automatiquement le couple de freinage de la poulie 26 pour assurer une tension constante du fil 46 à la sortie du dévidoir, malgré les modifications du couple moteur exercées lors du bobinage sur ce fil.

En outre, les écartements du bras 34 de sa position de travail n'ont pratiquement pas d'influence sur les caractéristiques de fonctionnement du dévidoir. Pour s'en rendre compte, il suffit d'analyser les couples de force en présence.

On va d'abord analyser le couple résistant exercé par l'action du ressort dynamométrique 36 pour différentes positions angulaires du bras 34. On choisit une position arbitraire du ressort dynamo-métrique 36 sur le secteur gradué 38, p.ex. 200 g. Le tableau ci-dessous indique, dans la colonne I, les couples résistants exercés par le ressort 36 sur le bras 34 pour les positions angulaires augmentant à partir de la position de repos par tranches de 5° jusqu'à 75°. Ces mesures ont été effectués à l'aide d'un couple- mètre relié à la poulie dynamométrique 40. Ce couple résistant augmente, bien entendu, avec l'extension du ressort dynamométrique 36. Toutefois, au fur et à mesure du pivotement du secteur 38, cette augmentation est compensée de plus en plus par le fait que la force exercée par le ressort 36 diminue suivant une fonction sinusoïdale de l'angle α compris entre le secteur gradué 38 et le ressort 36, si bien que le couple maximal de 6 cm daN à 50° passe à 4, 85 cmdaN à 75° qui est la position de travail.

La colonne II du même tableau ci-dessous montre les variations du couple moteur sur le bras dynamométrique 34 pour une tension constante de 200 g. au voisinage de la position de travail du balancier. Pour effectuer cette mesure, on a appliqué, à l'aide d'un poids de 200 g., une tension constante sur le fil 46 en dessous de la poulie de sortie 48, le fil 46 étant bloqué à l'entrée du dévidoir, p.ex. dans le presse-fil 14. Ce couple moteur est maximal lorsque la direction du fil entre les poulies 40 et 48 est perpendiculaire au bras 34, ce qui se produit approximativement dans une position angulaire à 50° du bras 34 . Au delà de cette position angulaire du bras 34, l'angle entre celui-ci et le fil 46 augmente et la résultante du couple moteur sur le balancier diminue progressivement pour tomber à 4,85 cmdaN dans la position de travail à 75°, ce qui correspond exactement au couple résistant dans cette position de travail.

En modifiant les grandeurs X, Y et Z (figure 3), on peut influencer aussi bien l'allure de la courbe du couple résistant que celle du couple moteur. L'angle α qui est le paramètre déterminant du couple résistant peut notamment être modifié par le rapport Y/X. Une valeur expérimentale voisine de 2 de ce rapport s'est avérée satisfaisante.

L'implantation des poulies de freinage et de sortie en relation avec le bras dynamométrique détermine par la distance Z la variation de l'angle du fil au passage de la poulie dynamométrique, c.-à-d. l'évolution du couple-moteur.

| MESURES STATIQUES DES COUPLES | | |
|---|---|---|
| Degré de rotation du bras à partir de la position repos | col .I couples résistants Cm da N | col.II couples s/bras dynamométriques pour tension constante de 200g. |
| 0 | | |
| 5 | 1.9 | |
| 10 | 2.75 | |
| 15 | 3.40 | |
| 20 | 4.12 | |
| 25 | 4.5 | |
| 30 | 5.10 | |
| 35 | 5.40 | |
| 40 | 5.75 | |
| 45 | 5.82 | 6.30 |
| 50 | 6. | 6.30 |
| 55 | 5.9 | 6.30 |
| 60 | 5.75 | 6.30 |
| 65 | 5.5 | 6. |
| 70 | 5.25 | 5.50 |
| 75 | 4.85 | 4.85 |

Le tableau prouve que les variations des couples engendrées par l'extension du ressort 36 d'une part, et le mouvement de la poulie dynamométrique 40 d'autre part, sont très voisines dans la plage des positions angulaires du bras 34 comprises entre 50° et 75°. Ceci est une caractéristique importante, car cet équilibre assure une bonne stabilité au dévidoir, qui, de ce fait, présente une large plage d'utilisation, pratiquement horizontale, comparé aux dévidoirs connus, qui présentent une plage d'utilisation plus étroite et, de surcroît, légèrement inclinée. Ceci ressort, en effet, du graphique illustré par la figure 4 qui montre les courbes caractéristiques résultant des superpositions des couples résistants et des couples moteurs du tableau ci-dessus pour un dévidoir selon la présente invention en comparaison avec un dévidoir connu.

La courbe A représente la tension effective du fil dans un dévidoir selon la présente invention pour un réglage initial de l'appareil à 200 g. et pour différentes positions angulaires du bras dynamométrique. Etant donné que les lois auxquelles satisfont tant le couple moteur que le couple résistant sont pratiquement identiques au delà de 40°, leur superposition assure une tension de sortie constante, ce qui est démontré par le fait que la courbe A devient sensiblement horizontale à partir de 40°. Si la position de travail préférentielle du bras est celle représentée sur la figure 3, il faut remarquer que la plage de travail acceptable s'étend de 40° à 80°.

La courbe B résulte de mesures correspondantes effectuées sur un dévidoir selon l'état de la technique. Pour ce dévidoir, la position de travail du bras dynamométrique se trouve à 50° par rapport à sa position de repos. Par contre, comme le montre la courbe B, la tension réelle du fil diminue pour des positions angulaires plus petites, alors qu'elle augmente au delà de la position de travail. La plage de travail acceptable n'est pas plus large que 10°.

Le rapprochement des lois régissant le couple-moteur et le couple résistant ainsi que les possibilités de modifications faciles de ces lois par un changement des distances X, Y et Z permettent par conséquent d'obtenir une loi-tension du fil/rotation du bras, présentant un large palier très favorable à la stabilité du fonctionnement, à la commodité du réglage, à la réalisation de bobinages impulsionnels, et ce tout en gardant un asservissement mécanique analogique.

## Revendications

1. Dévidoir comprenant, dans le sens de défilement d'un fil (46), au moins un presse-fil (14), éventuellement une poulie de renvoi (24), une poulie de freinage (26) et une poulie (40) montée sur l'une des extrémités d'un bras dynamométrique pivotant (34), dont l'autre extrémité comporte un secteur gradué (38) avec des moyens de positionnement du point d'accrochage d'une extrémité d'un ressort dynamométrique (36) dont l'extrémité opposée agit sur un système de réglage du couple de freinage de ladite poulie de freinage (26) afin d'assurer un réglage automatique de la tension du fil (46) à la sortie du dévidoir, une poulie de sortie (48), disposée de telle manière par rapport à la poulie de freinage (26) et au bras (34) que, dans la position de travail de ce dernier, le fil forme sensiblement un angle droit entre la poulie de freinage (26) et la poulie de sortie (48) en passant par la poulie (40) du bras dynamométrique (34) en position de travail, tous ces éléments étant montés sur un panneau de support (10), caractérisé en ce que le bras dynamométrique (34) est monté de façon pivotante sur le bâti support (10) de manière à occuper une position de travail sensiblement le long d'une arête du bâti (10), tandis que sa partie formant le secteur gradué (38) légèrement courbé prolonge sensiblement cette même arête ou lui est parallèle en position de travail.

2. Dévidoir selon la revendication 1, caractérisé en ce que l'ouverture du presse-fil (14) et la commande de l'arrêt de fil (22) est réalisable avec une commande pivotante (20) à encliquetage à deux positions, située dans le plan du bâti (10) et comprenant un bouton moleté de réglage de la pression du presse-fil (14).

## Claims

1. Paying out device comprising, in the direction of unwinding a filament (46), at least one wire clamp (14), possibly a return pulley (24), a brake pulley (26) and a sliding pulley (40) mounted on one end of a pivoting dynamometer arm (34), the other end of which has a graduated sector (38) with means of positioning the point of attachment of one end of a dynamometer spring (36), of which the opposite end acts on a system of regulating the braking torque of the said brake pulley (26) in order to ensure automatic regulation of the tension of the filament (46) on leaving the paying out device, an output pulley (48) arranged with respect to the brake pulley (26) and the arm (34) such that, in the working position of the latter, the filament substantially forms a right angle between the brake pulley (26) and the output pulley (48), when passing through the pulley (40) of the dynamometer arm (34) in the working-position, all these elements being mounted on a support panel (10), characterized in that the dynamometer arm (34) is mounted in pivoting manner on the support frame (10) so as to occupy a working position which is substantially along an edge of the frame (10), while its part forming the slightly curved graduated sector (38) substantially extends this same edge or is parallel to it in the working position.

2. Paying out device according to claim 1, characterized in that the opening of the wire clamp (14) and the control of the filament stop (22) can be carried out by means of a control (20) which pivots so as to latch in two positions, located in the plane of the frame (10) and comprising a milled knob for regulating the pressure of the wire clamp (14).

## Patentansprüche

1. Ablaufhaspel aus, in Ablaufrichtung eines Fadens (46), mindestens einem Fadenspanner (14), eventuell einer Umlenkrolle (24), einer Bremsrolle (26), und einer Rolle (40), die auf einem der Enden eines schwenkbaren dynamometrischen Arms (34) angebracht ist, dessen anderes Ende einen graduierten Bogen (38) aufweist, der mit Mitteln zum Positionieren des Befestigungspunktes eines Endes einer dynamometrischen Feder (36) versehen ist, deren anderes Ende auf ein System zum Regeln des Bremsmoments der besagten Bremsrolle (26) wirkt, um eine automatische Regelung der Spannung des Fadens (46) am Ausgang der Ablaufhaspel zu bewirken, einer Ausgangsrolle (48), die bezüglich der Bremsrolle (26) und des Arms (34) so angeordnet ist, daß in der Arbeitsposition dieses Arms der Faden zwischen der Bremsrolle (26) und der Ausgangsrolle (48) im wesentlichen einen rechten Winkel bildet, während er um die Rolle (40) des dynamometrischen Arms (34) läuft, wobei alle diese Elemente auf einer Tragplatte (10) angebracht sind, **dadurch gekennzeichnet, daß** der dynamometrische Arm (34) auf der Tragplatte (10) schwenkbar befestigt ist und in seiner Arbeitsposition im wesentlichen längs einer Kante der Tragplatte (10) angeordnet ist, während sein Teil, der den leicht gekrümmten graduierten Bogen (38) bildet, in der Arbeitsposition diese Kante im wesentlichen verlängert, oder parallel dazu verläuft.

2. Ablaufhaspel gemäß Anspruch 1, **dadurch gekennzeichnet, daß** die Öffnung des Fadenspanners (14) und die Betätigung des Fadenfeststellers (22) über eine schwenkbare Steuerung (20) mit zwei Rastpositionen verwirklicht werden kann, die in der Ebene der Tragplatte (10) angeordnet ist und einen Rändelknopf zum Einstellen des Drucks des Fadenspanners (14) aufweist.
